# EUROPÄISCHE PATENTSCHRIFT

(11) **EP 1 262 608 B1**
(45) Veröffentlichungstag und Bekanntmachung des Hinweises auf die Patenterteilung: **25.03.2009**
(21) Anmeldenummer: 02010898.1
(22) Anmeldetag: 16.05.2002
(51) Int. Cl.: E04F 15/04

(54) **Paneel, insbesondere Laminatpaneel**
Panel, in particular laminate panel
Panneau, en particulier panneau stratifié

(30) Priorität: 29.05.2001 DE 20108941 U
(43) Veröffentlichungstag der Anmeldung: 04.12.2002
(73) Patentinhaber: ANDY Holzprodukte GmbH, 47441 Moers (DE)
(72) Erfinder: Dammers, Dirk, 47506 Neukirchen-Vluyn (DE)
(74) Vertreter: DR. STARK & PARTNER

(56) Entgegenhaltungen:
- EP-A- 0 397 278
- WO-A-96/27719
- DE-A- 19 925 867
- DE-A- 19 929 635
- DE-U- 7 928 703
- DE-U- 9 315 779
- DE-U- 20 010 913
- JP-A- 2000 087 541

## Beschreibung

Die Erfindung betrifft ein Paneel gemäß Oberbegriff von Anspruch 1.

Aus der Praxis sind derartige Paneele in verschiedensten Ausführungen, insbesondere zur Wand- oder Deckenverkleidung bekannt. Die als längliche Platte ausgebildeten Paneele werden, sofern die Plattenlänge für die zu verkleidende Fläche nicht ausreicht, jeweils versetzt ähnlich einer Ziegelsteinmauer angeordnet, wobei die Stirnkanten aneinandergrenzender Paneele stumpf aneinanderstoßend angeordnet sind.

Nachteilig hierbei ist, dass ein Ebenenversatz an den Stoßkanten auftreten kann und insbesondere bei großen Flächen durch aufgrund von Temperaturschwankungen erfolgende Längenveränderungen Fugen an den Stirnkanten entstehen, die unschön sind und leicht verschmutzen.

Ein Paneel gemäß Oberbegriff von Anspruch 1 ist beispielsweise in der DE 200 10 913 U1 beschrieben und weist sowohl an zwei gegenüberliegenden Kanten als auch an den Längskanten jeweils Nut- bzw. Federprofile auf.

Da insbesondere bei identischer Gestaltung der Längs- und Querkanten ein aufwändiges Ineinanderschieben der jeweiligen Nut- und Federprofile erforderlich ist, ist die Montage schwierig und Beschädigungen durch ungeschickte Handhabung oder Fehler bei der Anbringung können resultieren.

Aufgabe der Erfindung ist es, die vorgenannten Nachteile zu vermeiden und ein Paneel anzugeben, mit dem eine einheitliche Oberfläche unabhängig von Temperaturschwankungen und anderen Einflüssen gewährleistet ist und das einfach zu montieren sowie kostengünstig herzustellen ist.

Diese Aufgabe wird gelöst durch ein Paneel gemäß Oberbegriff und Kennzeichen von Anspruch 1.

Hierdurch wird ein Ebenenversatz an den Stirnkanten aneinander grenzender Paneele vermieden, da das eine Paneel mit seinem oberseitigen Vorsprung den unterseitigen Vorsprung des anderen angrenzenden Paneels in heruntergedrückter Position hält. Da kein aufwändiges Ineinanderschieben erforderlich ist, sondern vielmehr ein einem reinen Auflegen ähnliches Aneinanderfügen erfolgt, ist die Montage der erfindungsgemäßen Paneele deutlich einfacher und Beschädigungen durch ungeschickte Handhabung oder Fehler bei der Anbringung werden vermieden oder aber zumindest reduziert.

Dabei ist die Ausgestaltung der Stirnkanten auf den gegenüberliegenden Seiten des Paneels jeweils umgekehrt ausgebildet, so dass mit einem einzigen Paneeltyp eine durchgehende Fläche geschaffen werden kann und bei der Montage keine verschiedenen Ausgestaltungen unterschiedlicher Paneeltypen beachtet werden müssen.

Soweit die an die zurückversetzten Bereiche angrenzenden Flächen der vorspringenden Bereiche in etwa parallel zur Oberfläche des Paneels ausgerichtet sind, ist eine besonders einfach zu fertigende Geometrie des Paneels gegeben.

Erfindungsgemäß ist vorgesehen, daß an die zurückversetzten Bereiche angrenzenden Flächen der vorspringenden Bereiche in einem Winkel zur Oberfläche des Paneels ausgerichtet sind und sich die Höhe der vorspringenden Bereiche zu den zurückversetzten Bereichen hin vergrößert, wodurch bei Annäherung durch Heranschieben automatisch eine exakte Ausrichtung der Paneele erfolgt.

Erfindungsgemäß weisen die Flächen der an gegenüberliegenden Stirnkanten des Paneels vorspringenden Bereiche je einen aus der Fläche herausragenden Vorsprung bzw. eine entsprechende Aussparung auf, so dass eine formschlüssige, durch abgeschrägte Ausbildung einrastende Verbindung der aneinander grenzenden Paneele gegeben ist, wodurch ein insbesondere durch Temperaturschwankungen verursachtes Aufklaffen bzw. eine Fugenbildung sicher vermieden wird.

Dabei weist der vorspringende Bereich stirnseitig einen zumindest oberseitig in Richtung der Unterseite angeschrägten Vorsprung und der zurückversetzte Bereich eine entsprechende Aussparung auf, so dass bei Annäherung der Paneele nicht nur das eine Paneel durch die schräge Fläche abwärts gedrückt wird, sondern auch das andere Paneel durch die in die Aussparung eingreifende Schräge des Vorsprungs aufwärts gezogen wird. Somit wird ein Ebenenversatz in beiden Richtungen sicher vermieden.

Im Folgenden wird ein in der Zeichnung dargestelltes Ausführungsbeispiel der Erfindung erläutert. Es zeigen:
- Fig. 1: eine perspektivische Darstellung einer Stirnkante eines erfindungsgemäßen Paneels,
- Fig. 2: eine Seitenansicht des Gegenstandes nach Fig. 1,
- Fig. 3: eine perspektivische Darstellung der anderen Stirnkante des Gegenstandes nach Fig. 1 und
- Fig. 4: eine Seitenansicht des Gegenstandes nach Fig. 3.

In allen Figuren werden für gleiche bzw. gleichartige Bauteile übereinstimmende Bezugszeichen verwendet.

Fig. 1 zeigt ausschnittsweise eine perspektivische Darstellung eines Paneels 1 mit einer Stirnkante 2 und einer Längskante 3. Das Paneel 1 ist dabei in dem an die Längskante 3 angrenzenden Bereich abgerundet und die Längskante 3 weist eine als Feder 4 ausgebildeten, aus der Längskante 3 herausragenden Bereich auf. Dabei kann die Feder 4 entweder integraler Bestandteil des Paneels 1 sein oder auch als separat eingesetztes, insbesondere eingeklebtes Bauteil ausgebildet sein. Zur leimlosen Verlegung kann die Feder 4 und der entsprechende nutförmige Bereich auch profiliert sein.

Wie aus Fig. 2 ersichtlich, ist die Stirnkante 2 mit einem vorspringenden Bereich 5 und einem zurückversetzten Bereich 6 versehen. Die an den zurückversetzten Bereich 6 angrenzende Fläche 7 des vorspringenden Bereiches 5 ist dabei in einem Winkel zur Oberfläche des Paneels 1 ausgerichtet, wobei die Höhe des vorspringenden Bereichs 5 zu dem zurückversetzten Bereich 6 hin zunimmt.

Das freie Ende des vorspringenden Bereichs 5 ist dabei insgesamt als hervorragender Vorsprung mit einer Haltefläche 8 ausgebildet.

Die Stirnkante 2 weist ferner eine im zurückversetzten Bereich 6 angeordnete Aussparung 9 auf, die sowohl oberals auch unterseitig abgeschrägte Wandflächen 9a hat.

Fig. 3 zeigt eine perspektivische Darstellung der anderen Stirnkante 2 des Paneels 1.

Wie aus Fig. 4 ersichtlich, ist die Ausgestaltung dieser Stirnkante 2 genau umgekehrt im Vergleich zu der Ausgestaltung der Stirnkante 2 gemäß der Fig. 1 und 2.

An der in Fig. 3 dargestellten Stirnkante 2 ist ein sowohl oberseitig in Richtung der Unterseite als auch unterseitig in Richtung der Oberseite angeschrägter Vorsprung 10 angeordnet und der zurückversetzte Bereich 6 ist relativ klein mit einer geringen Höhe ausgebildet.

Im gezeigten Ausführungsbeispiel sind vorspringender Bereich und zurückversetzter Bereich unterschiedlich groß. Bei einem bevorzugten Ausführungsbeispiel ist eine symmetrische Ausgestaltung mit gleich hohen und gleich großen vorspringenden und zurückversetzten Bereichen 5, 6 gegeben, so dass das Paneel mit zwei verschiedenen Oberflächen sowohl vorder- als auch rückseitig eingesetzt werden kann.

Auch können die stirnkantenseitigen Kantenbereiche abgerundet sein.

## Patentansprüche

1. Paneel (1), insbesondere Laminatpaneel, mit einer Vorder- und einer Rückseite sowie Stirnkanten (2) und für eine Verbindung benachbarter Paneele (1) nut- bzw. federförmig ausgebildeten Längskanten (3),
- **wobei** die Stirnkanten (2) jeweils sowohl einen vorspringenden als auch einen zurückversetzen Bereich (5, 6)aufweisen und diese Bereiche (5, 6) jeweils mit den entsprechenden anderen Bereichen eines angrenzenden Paneels (1) zusammen wirkend ausgebildet sind,
- **wobei** die Ausgestaltung der Stirnkanten (2) auf den gegenüberliegenden Seiten des Paneels (1) jeweils umgekehrt ausgebildet ist,
- **und wobei** die an die zurückversetzten Bereiche (6) angrenzenden Flächen (7) der vorspringenden Bereiche (5) in einem Winkel zur Oberfläche des Paneels (1) ausgerichtet sind und sich die Höhe der vorspringenden Bereiche (5) zu den zurückversetzen Bereichen (6) hin vergrößern,
- ***dadurch gekennzeichnet, dass*** das Paneel (1) dabei in dem an die Längskante (3) angrenzenden Bereich abgerundet ist und die Längskante (3) einen als Feder (4) ausgebildeten, aus der Längskante (3) herausragenden Bereich aufweist, wobei die Feder (4) entweder integraler Bestandteil des Paneels (1) ist oder als separat eingesetztes, insbesondere eingeklebtes Bauteil ausgebildet ist,
- und wobei die Flächen der an gegenüberliegenden Stirnkanten des Paneels vorspringenden Bereiche je einen aus der Fläche herausragenden vorsprung (10) bzw, eine entsprechende Aussparung (9) aufweisen, so dass eine formschlüssige, durch abgeschrägte Ausbildung einrastende Verbindung der aneinander grenzenden Paneele gegeben ist.

2. Paneel (1) nach Anspruch 1, **dadurch gekennzeichnet, dass** die an die zurückversetzten Bereiche (6) angrenzenden Flächen (7) der vorspringenden Bereiche (5) in etwa parallel zur Oberfläche des Paneels (1) ausgerichtet sind.

3. Paneel (1) nach einem der Ansprüche 1 oder 2, **dadurch gekennzeichnet, dass** der vorspringende Bereich (5) stirnseitig einen zumindest in Richtung der Unterseite angeschrägten Vorsprung (10) und der zurückversetzte Bereich (6) eine entsprechende Aussparung (9) aufweisen.

## Claims

1. Panel (1), more especially laminate panel, having a front side and a rear side and front-end edges (2) and, for connection to adjacent panels (1), groove-shaped or respectively spring-shaped longitudinal edges (3),
- wherein each front-end edge (2) has both a projecting and a recessed region (5, 6) and each of the said regions (5, 6) are realized to interact with the corresponding other regions of an adjacent panel (1),
- wherein the development of the end-face edges (2) is realized in each case in reverse on the oppositely situated sides of the panels (1),
- and wherein the surfaces (7) of the projecting regions (5) adjacent the recessed regions (6) are realized at an angle relative to the top surface of the panel (1) and the height between the projecting regions (5) and the recessed regions (6) increases,
- **characterized in that** the panel (1), at the same time, is rounded in the region adjacent the longitudinal edge (3) and the longitudinal edge (3) includes a region that is in the form of a spring (4) and extends out of the longitudinal edge (3), wherein the spring (4) is either an integral component of the panel (1) or is inserted as a separate component, more especially a component that is glued in place,
- and wherein the surfaces of the regions that project at oppositely situated front-end edges of the panel each have a projection (10) that extends out of the surface or respectively a corresponding recess (9), such that the bevelled embodiment gives rise to a form-fitting locking connection between the adjoining panels.

2. Panel (1) according to Claim 1, **characterized in that** the surfaces (7) of the projecting regions (5) that are adjacent the recessed regions (6) are orientated approximately parallel to the surface of the panel (1).

3. Panel (1) according to one of Claims 1 or 2, **characterized in that** the projecting region (5) includes a projection (10) at the end side that is inclined at least in the direction of the bottom side and the recessed region (6) includes a corresponding recess (9).

## Revendications

1. Panneau (1), en particulier panneau stratifié, avec un côté avant et un côté arrière ainsi qu'avec des bords frontaux (2), et avec des bords longitudinaux (3) réalisés sous forme de rainure ou respectivement de languette, pour l'assemblage de panneaux voisins (1),
- sachant que les bords frontaux (2) présentent chacun à la fois une région en saillie (5) et une région en retrait (6), et ces régions (5, 6) sont conçues pour coopérer respectivement avec les autres régions correspondantes d'un panneau attenant (1),
- sachant que la configuration respective des bords frontaux (2) sur les côtés opposés du panneau (1) est inversée,
- et sachant que les surfaces (7) des régions en saillie (5) qui sont attenantes des régions en retrait (6) sont orientées sous un angle par rapport à la face supérieure du panneau (1), et la hauteur des régions en saillie (5) augmente en direction des régions en retrait (6),
- **caractérisé en ce que** le panneau (1) est arrondi dans la région attenante du bord longitudinal (3) et le bord longitudinal (3) présente une région réalisée sous forme de languette (4), dépassant du bord longitudinal (3), sachant que la languette (4), soit fait partie intégrante du panneau (1), soit est réalisée sous forme de pièce séparée mise en place notamment par collage,
- et sachant que les surfaces des régions en saillie sur des bords frontaux opposés du panneau présentent chacune respectivement une saillie (10) dépassant de la surface ou un évidement correspondant (9), de sorte qu'on obtient un assemblage en engagement positif des panneaux contigus, qui s'enclenche par une configuration chanfreinée.

2. Panneau (1) selon la revendication 1, **caractérisé en ce que** les surfaces (7) des régions en saillie (5) qui sont attenantes des régions en retrait (6) sont orientées approximativement parallèlement à la face supérieure du panneau (1).

3. Panneau (1) selon la revendication 1 ou 2, **caractérisé en ce que** la région en saillie (5) présente frontalement une saillie (10) chanfreinée au moins en direction du côté inférieur, et la région en retrait (6) présente un évidement correspondant(9).
